# EUROPÄISCHE PATENTANMELDUNG

(11) **EP 0 440 863 A1**
(43) Veröffentlichungstag der Anmeldung: **14.08.1991**
(21) Anmeldenummer: 90102524.7
(22) Anmeldetag: 09.02.1990
(51) Int. Cl.: F24B 7/00, F24B 13/00

(54) **Einrichtung zur Ausnützung der Abwärme von Rauchgasen**

(71) Anmelder: Unterberger, Helmut, A-5020 Salzburg (AT)
(72) Erfinder: Unterberger, Helmut, A-5020 Salzburg (AT)
(74) Vertreter: Hofinger, Engelbert, DDr.

(57) **Zusammenfassung**

Beschrieben wird eine Einrichtung zur Ausnützung der Abwärme von Rauchgasen, wobei die Rauchgase durch eine Rohrschlange vom Verbrennungsbereich des Ofens in einen Kamin gelangen und die Rohrschlange aus im Querschnitt etwa rechteckförmigen Rohrstücken (1) zusammengesetzt ist und eine Sitz- oder Liegeeinrichtung bildet.

## Beschreibung

Die Erfindung bezieht sich auf eine Einrichtung zur Ausnützung der Abwärme von Rauchgasen, in Form einer seitlich von einem Ofen durch einen Wohnraum verlaufenden Rohrschlange, durch welche die Rauchgase vom Verbrennungsbereich des Ofens in einen Kamin gelangen.

In der AT-PS 359 695 ist eine derartige Einrichtung beschrieben, bei welcher in übereinander liegenden Kanälen Rohrbündel angeordnet sind, durch welche das Rauchgas fließt. Aus solchen Rohrbündeln lassen sich nur schwierig Rohrschlangen herstellen, welche ein vorgegebenes Volumen ohne Zwischenraum ausfüllen. Der in der AT-PS 359 695 beschriebene "Beistellkasten", welcher die Rohrbündel enthält, ist kaum belastbar und dient daher, abgesehen von der Wärmeabgabe, keiner Funktion.

Aus der AT-PS 343 317 ist an sich bereits der Vorschlag bekannt, vom Rauchgas eines Kachelofens durchflossene Hohlräume mit Wänden zu umgeben, die eine Sitzbank oder Liege bilden. Diese Wände müssen jedoch in aufwendiger Weise aus Schamottsteinen bzw. Sandsteinplatten aufgebaut werden.

Die Erfindung geht von der Aufgabe aus, eine Einrichtung der eingangs skizzierten Art aus vorgefertigten Elementen aufzubauen, welche sich einfach zu einer Rohrschlange zusammensetzen lassen, welche eine zweckmäßige Form aufweist und den bei Liege- oder Sitzeinrichtungen auftretenden Belastungen unterworfen werden kann.

Erfindungsgemäß ist zur Lösung dieser Aufgabe vorgesehen, daß die Rohrschlange aus im Querschnitt etwa rechteckförmigen Rohrstücken zusammengesetzt ist und wenigstens einen Teil einer in an sich bekannter Weise von Rauchgas durchströmten Sitz- oder Liegeeinrichtung bildet.

Soweit derartige Rohrstücke bisher im Ofenbau verwendet worden sind (vgl. AT-PS 373 374), ging es darum, den Ofen selbst aus diesen Rohrstücken zusammenzusetzen. Dies geschah durch Übereinanderlegen horizontal verlaufender Ringe, was insgesamt in einer Quaderform mit lotrechtem Innenschacht resultiert. Die kompakte Form von Sitz- oder Liegeeinrichtungen wird hier nicht nahegelegt.

Die erfindungsgemäße Maßnahme gibt dem Architekten große Freiheit bei der Gestaltung von wärmeabgebenden Wohnlandschaften. Dies gilt insbesondere dann, wenn auch Rohrstücke vorgesehen werden, welche in der horizontalen Ebene gekrümmt sind. Bei der Gestaltung des Grundrisses besteht dann erhebliche Freiheit, wogegen der rechteckige Querschnitt der Rohre die sichere Verbindung derselben aneinander gewährleistet. Daß die entstehenden Raumformen vertikale Wände und horizontale Auflageflächen aufweisen, bedeutet für die Praxis keine Einschränkung.

Einfache Beispiele für die Anwendung der Erfindung werden anschließend anhand der Zeichnung erläutert.

Fig. 1 ist die schaubildliche Darstellung eines ersten Ausführungsbeispieles, das unter Verwendung gerader Rohrstücke aufgebaut ist, Fig. 2 ist die schaubildliche Darstellung eines zweiten Ausführungsbeispieles, bei dem auch gekrümmte Rohrstücke Verwendung finden.

Bei der erfindungsgemäßen Einrichtung werden die aus dem Verbrennungsraum eines Kachelofens 2 austretenden Rauchgase nicht unmittelbar oder lediglich durch oberhalb der Verbrennungseinrichtung angeordnete Rauchzüge zum Kamin 3 geleitet. Vielmehr strömen die Rauchgase, wie in der Zeichnung durch Pfeile angedeutet ist, durch eine Rohrschlange 4, welche seitlich vom Ofen durch den Wohnraum verläuft.

Um die Rohrschlange 4 hinreichend kompakt und statisch belastbar zu machen, ist diese aus Rohrstücken 1 zusammengesetzt, welche rechteckigen Querschnitt aufweisen. Die Rohrstücke 1 können sowohl mit ihren offenen Rändern zusammengesetzt als auch seitlich aneinander gelegt werden. Der Übergang des Rauchgases zwischen zwei unmittelbar aneinander liegenden Rohrstücken erfolgt dabei derart, daß die Stirnseiten der Rohrstücke 1 durch Platten 5 verschlossen und die aneinander liegenden Seitenwände der Rohrstücke mit einer Durchbrechung 6 versehen werden.

Mit derartigen Rohrstücken 1 als Bauelement lassen sich Wohnlandschaften fast beliebiger Form herstellen, besonders wenn einzelne Rohrstücke 1, so wie in Fig. 2 dargestellt, in der Horizontalebene gekrümmt sind. Die erreichbare Formenvielfalt erhöht sich weiterhin, wenn auch im Querschnitt rechteckige Rohrstücke verwendet werden, welche ein Rohrknie bilden. Wann solche Elemente zur Verfügung stehen, kann auch der Kachelofen 2 selbst in aus AT-PS 373 374 bekannter Weise aus Rohrstücken zusammen gesetzt werden, die, abgesehen von den seitlichen Durchbrüchen, in Richtung ihrer Achse durchströmt werden, wobei die Ecken der über den Brennraum verlaufenden Feuerzüge durch je ein Rohrknie gebildet sind.

## Patentansprüche

1. Einrichtung zur Ausnützung der Abwärme von Rauchgasen, in Form einer seitlich von einem Ofen durch einen Wohnraum verlaufenden Rohrschlange, durch welche die Rauchgase vom Verbrennungsbereich des Ofens in einen Kamin gelangen, dadurch gekennzeichnet, daß die Rohrschlange aus im Querschnitt etwa rechteckförmigen Rohrstücken (1) zusammengesetzt ist und wenigstens einen Teil einer in an sich bekannter Weise von Rauchgas durchströmten Sitz- oder Liegeeinrichtung bildet.

2. Einrichtung nach Anspruch 1, dadurch gekennzeichnet, daß wenigstens ein Teil der die Rohrschlange bildenden Rohrstücke (1) eine der Rückenlehne einer Sitzeinrichtung entsprechende Krümmung in der Horizontalebene aufweist.
